# FASCICULE DE BREVET EUROPEEN

(11) **EP 4 160 320 B1**
(45) Date de publication et mention de la délivrance du brevet: **04.06.2025**
(21) Numéro de dépôt: 21200712.4
(22) Date de dépôt: 04.10.2021
(51) Int. Cl.: G04B 3/10, G04B 3/06, G04B 11/00, G04B 27/00

(54) **MÉCANISME HORLOGER**
UHRWERKMECHANISMUS
TIMEPIECE MECHANISM

(43) Date de publication de la demande: 05.04.2023
(73) Titulaire: Patek Philippe SA Genève, 1204 Genève (CH)
(72) Inventeur: VUILLEMIN, Didier, 74160 Bossey (FR)
(74) Mandataire: Micheli & Cie SA

(56) Documents cités:
- EP-A1- 1 845 425
- EP-A1- 3 705 949
- CH-A2- 703 483
- CH-B1- 697 924

## Description

La présente invention concerne un mécanisme horloger pour montre à remontage manuel comprenant un mécanisme de remontoir et un barillet, conçue pour éviter tout risque de surtension sur le ressort de barillet lors de son remontage.

L'invention concerne également une pièce d'horlogerie comprenant un tel mécanisme.

Le barillet d'une montre est un assemblage généralement composé d'un tambour de barillet, d'un ressort de barillet, d'un arbre de barillet et d'un couvercle de barillet. Typiquement, l'arbre sert de pivotement au tambour. Le ressort de barillet est logé dans le tambour et fixé par sa spire intérieure à l'arbre de barillet et par sa spire extérieure au tambour de barillet. Le couvercle ferme quant à lui la boîte ; il pivote autour de l'arbre. Le remontage se fait typiquement par l'intermédiaire d'un rochet rendu solidaire en rotation de l'arbre de barillet via un carré.

La surtension du ressort de barillet correspond à un état d'armage trop important. Elle présente plusieurs inconvénients. Elle peut, entre autres, être à l'origine de rebat dans le balancier et donc affecter la chronométrie. Elle peut aussi conduire à la casse de la bride ou d'un autre élément comme la tige de remontoir ou une roue dans la chaine cinématique de remontage. Des documents tels que CH703483A2 et EP3705949A1 proposent déjà une solution pour éviter une casse.

Dans les montres à remontage automatique, l'armage du ressort continue alors que celui-ci est parvenu à son maximum de tension dans le barillet. Ainsi, un accrochement rigide de la spire extérieure du ressort sur le tambour de barillet conduirait à une surtension du ressort de barillet et risquerait, entre autres, de détériorer la montre. Pour éviter la surtension, le ressort n'est pas accroché au barillet mais est fixé par son extrémité extérieure à une lame qui appuie contre les parois du tambour de barillet et occupe un peu plus d'un tour. Cette lame appelée bride glissante permet au ressort de s'armer normalement. Puis, lorsque le ressort de barillet atteint un certain niveau d'armage, la dernière spire du ressort de barillet glisse contre le tambour.

Une surtension pouvant aller jusqu'à provoquer la casse du ressort de barillet ou d'un organe du dispositif de remontoir peut également se produire dans une montre à remontage manuel, notamment si l'utilisateur force sur la tige de remontoir. Cependant, le recours à une bride glissante présente l'inconvénient d'occuper un tour de barillet et donc de diminuer la réserve de marche de la montre par rapport à une montre comprenant un barillet de taille équivalente mais ne comprenant pas de bride glissante. De plus, l'utilisation d'un barillet à bride glissante ne permet pas à l'utilisateur qui remonte manuellement sa montre de ressentir si le ressort est complètement armé. Ainsi, un tel barillet n'est pas adapté dans une montre à remontage manuel. En outre, l'utilisation d'une bride glissante peut conduire à l'accumulation de débris à l'intérieur du barillet et engendrer ensuite des dysfonctionnements.

Un objectif de la présente invention consiste à proposer un mécanisme horloger comprenant un ressort de barillet et un mécanisme de remontoir actionnable manuellement, ledit mécanisme horloger évitant toute surtension, en particulier tout risque de casse du ressort de barillet, lors de son armage, et palliant au moins en partie les inconvénients précités. Avantageusement, le mécanisme selon l'invention permettra également de donner une information sensorielle, typiquement tactile ou acoustique, permettant à l'utilisateur de la montre de savoir que celle-ci a atteint soin niveau de remontage optimal.

A cet effet, la présente invention concerne un mécanisme horloger comprenant un mécanisme de remontoir et un barillet.

Le mécanisme horloger selon l'invention est conçu de sorte que la chaîne cinématique allant du pignon de remontoir à l'arbre de barillet comprend un mobile de débrayage, ledit mobile étant conçu pour débrayer lorsque le couple délivré par le ressort de barillet dépasse une valeur seuil prédéterminée. Cette valeur seuil correspond à un armage dit optimal du ressort de barillet, c'est-à-dire un armage lui permettant de délivrer le plus grand couple possible sans pour autant subir de surtension.

Le mobile de débrayage selon l'invention comprend une roue, typiquement dentée, et une étoile coaxiales ainsi qu'au moins un cliquet ou sautoir fixé sur ladite roue et positionnant cette dernière par rapport à l'étoile. La première roue et l'étoile sont coaxiales de l'arbre de barillet, la première roue est montée libre en rotation autour de l'arbre et l'étoile est solidaire en rotation de l'arbre.

De préférence, la roue qui porte ledit au moins un sautoir et ledit cliquet ou sautoir forment un ensemble monobloc. En d'autres termes, ledit au moins un cliquet ou sautoir est venu de matière avec la roue qui le porte.

L'invention concerne également une pièce d'horlogerie telle qu'une montre-bracelet, une montre de poche, une pendule ou une pendulette comprenant un tel mécanisme horloger.

D'autres caractéristiques et avantages de la présente invention apparaîtront à la lecture de la description détaillée suivante faite en référence aux dessins annexés dans lesquels :
- les figures 1 et 2 représentent en vue de dessus et en partie par transparence un mécanisme horloger dans deux états successifs au cours du remontage du barillet.
- la figure 3 représente en vue de côté, le mécanisme représenté aux figures 1 et 2.
- les figures 4 et 5 représentent en vue de dessus et en partie par transparence un mécanisme horloger selon l'invention dans deux états successifs au cours du remontage du barillet.
- la figure 6 représente en vue de côté, le mécanisme représenté aux figures 4 et 5.

En référence aux figures 1 à 3, un mécanisme horloger 1 comprend un barillet et un mécanisme de remontoir de ce barillet.

Le barillet du mécanisme 1 comprend de façon traditionnelle un tambour 2 de barillet comprenant une denture 21, un arbre 3 de barillet mobile en rotation autour d'un axe A dans le tambour 2 et un ressort de barillet (non visible dans les figures) logé dans ce tambour 2. La spire intérieure de ce ressort est typiquement fixée sur un crochet porté par une bonde de l'arbre 3 et sa spire extérieure est fixée sur la surface intérieure du tambour pour assurer l'entrainement du tambour 2.

Le mécanisme de remontoir du mécanisme 1 comprend quant à lui une tige de remontoir 4, un pignon de remontoir 5, un mobile de couronne 6, un rochet 7 monté sur l'arbre 3 et rendu solidaire en rotation de ce dernier par un carré. Le pignon de remontoir 5 est monté, de façon traditionnelle, libre en rotation sur la tige de remontoir 4. Il est rendu solidaire en rotation de cette tige 4 par coopération de sa denture Breguet 5a avec celle d'un pignon coulant (non représenté) lorsque la tige de remontoir est en position de remontage.

Le mobile 6 est appelé « mobile de couronne » car il engrène d'une part avec le pignon de remontoir 5 et d'autre part avec le rochet 7. Ce mobile de couronne 6 comprend un axe (non illustré), une première roue de couronne 61, une deuxième roue de couronne 62, une étoile de couronne 63 solidaire de la deuxième roue de couronne 62 - les roues 61, 62 et l'étoile 63 étant typiquement montées libres en rotation sur ledit axe - ainsi que deux sautoirs 641, 642 portés par la première roue de couronne 61 et engagés dans la denture de l'étoile de couronne 63.

Les sautoirs 641, 642 font typiquement partie d'un ensemble 64 monobloc fixé sur la première roue de couronne 61, ledit ensemble 64 comprenant un anneau rigide, fixé sur la première roue de couronne 61, ledit anneau portant deux becs qui lui sont reliés par des bras élastiques. Chacun desdits becs est maintenu en appui contre l'étoile 63 par le bras élastique qui le relie à l'anneau.

En variante, l'ensemble monobloc 64 pourrait avantageusement former un ensemble monobloc avec la première roue de couronne 61. Il pourrait comprendre un seul sautoir ou plus de deux sautoirs, par exemple trois ou quatre. Dans le cas où l'ensemble 64 comprendrait plus de deux sautoirs, ceux-ci seraient avantageusement uniformément répartis autour de l'étoile 63.

La raideur des bras élastiques de chacun des sautoirs 641, 642 est choisie de sorte qu'ils permettent de solidariser la première roue de couronne 61 et la deuxième roue de couronne 62 tant que le couple nécessaire pour armer le ressort du barillet ne dépasse pas une certaine valeur seuil, cette valeur correspondant au niveau d'armage optimal du ressort de barillet tel que défini précédemment.

En pratique, lorsque la tige de remontoir 4 est pivotée alors qu'elle est en position axiale de remontage, le pignon de remontoir 5 est entraîné en rotation par le pignon coulant et entraîne à son tour la première roue de couronne 61.

Tant que le ressort de barillet n'est pas trop armé, c'est-à-dire tant que le couple de rappel qu'il engendre est inférieur à la valeur seuil prédéfinie, le système comprenant les sautoirs 641, 642 et l'étoile 63 du mobile de couronne 6 transmet le couple reçu par la première roue de couronne 61 à la deuxième roue de couronne 62. Les sautoirs 641 et 642 restent engagés dans la denture de l'étoile 63, comme illustré à la figure 1. Le mobile de couronne 6 fonctionne comme une roue de couronne unique classique.

Par contre, une fois que le ressort de barillet est armé d'une valeur supérieure à ladite valeur seuil, le pivotement de la première roue de couronne 61 par actionnement de la tige de remontoir 4 ne provoque aucun mouvement de la deuxième roue de couronne 62. En effet, la force des bras élastiques des sautoirs 641, 642 ne leur permet pas de rester dans la denture de l'étoile 63. Les sautoirs 641, 642 vont donc se lever et laisser passer les dents de l'étoile 63, comme illustré à la figure 2. Le mobile de couronne 6 est donc un mobile de débrayage. Il permet de débrayer entre la première roue de couronne 61 et la deuxième roue de couronne 62 lorsque le ressort de barillet est suffisamment armé.

En variante, il est possible de fixer l'étoile de couronne 63 sur la première roue de couronne 61 et l'ensemble monobloc 64 portant les sautoirs 641, 642 sur la deuxième roue de couronne 62.

Le mécanisme 1 évite toute surtension et permet ainsi d'éviter le risque de casse du barillet même si l'utilisateur continue de tourner la tige de remontoir alors que le ressort de barillet est complètement armé. Ce mécanisme 1 présente en outre l'avantage de ne créer aucun blocage qui pourrait être à l'origine d'une casse. Enfin, il permet à l'utilisateur de ressentir le décliquetage lorsqu'il se produit et ainsi de savoir lorsque le barillet est suffisamment armé. Cela lui permet d'éviter d'actionner inutilement la couronne de remontoir.

En référence aux figures 4, 5 et 6, un mécanisme horloger 10 selon l'invention comprend également un barillet et un mécanisme de remontoir de ce barillet.

Le barillet du mécanisme 10 est identique au barillet du mécanisme 1 précédemment décrit. Les repères A', 12, 13 et 121 correspondent respectivement aux repères A, 2, 3 et 21 du barillet précédemment décrit.

Le mécanisme de remontoir du mécanisme 10 est également similaire à celui du mécanisme 1. Il comprend une tige de remontoir 14 et un pignon de remontoir 15 équivalents à ceux 4 et 5 précédemment décrits.

Le mécanisme 10 diffère du mécanisme 1 en ce qu'il comprend une simple roue de couronne 16 et en ce que son mobile de débrayage inclut le rochet 17 à la différence de celui du mécanisme 1.

Contrairement au rochet 7, le rochet 17 n'est pas solidaire en rotation de l'arbre 13 de barillet. Il fait partie d'un mobile de débrayage comprenant le rochet 17, une étoile 18 coaxiale du rochet 17 montée sur l'arbre 13 et rendue solidaire en rotation de l'arbre 13 par un carré, et deux sautoirs 91 et 92 portés par le rochet 17 et engagés dans la denture de l'étoile 18.

Les sautoirs 91 et 92 sont identiques à ceux 641, 642 du mécanisme 1, ils coopèrent avec l'étoile 18 de la même façon que les sautoirs 641, 642 coopèrent avec l'étoile 63. Ainsi, les sautoirs 91 et 92 font typiquement partie d'un ensemble monobloc et forment avantageusement un ensemble monobloc avec la roue qui les porte, en l'occurrence le rochet 17.

Comme pour le mécanisme 1, la raideur des bras élastiques de chacun des sautoirs 91, 92 est choisie de sorte qu'ils permettent de solidariser le rochet 17 et l'étoile 18 tant que le couple nécessaire pour armer le ressort du barillet ne dépasse pas une certaine valeur seuil, telle que définie précédemment.

Le mécanisme 10 présente un avantage supplémentaire par rapport au mécanisme 1 présenté. En effet, dans le mécanisme 10, on élimine une roue dentée par rapport au mécanisme 1 et le système « étoile 18 - ressorts 91-92 » permettant le débrayage peut être intégré dans la planche du rochet 17 de sorte qu'il n'en augmente pas les dimensions. Il est donc plus compact.

Dans chacun des deux mécanismes 1, 10 illustrés, les sautoirs 641, 642 ou 91, 92 du mobile de débrayage sont au nombre de deux et font partie d'un ensemble monobloc 64 ou 9 monté sur une roue 61 ou 17.

Alternativement, ledit ensemble monobloc 64 ; 9 pourrait être venu de matière avec la roue 61 ; 17 sur laquelle il est fixé.

Dans d'autres variantes, l'ensemble monobloc 64; 9 pourrait être remplacé par des sautoirs plus traditionnels comprenant un plan incliné soumis à l'action d'un ressort indépendant. Ces sautoirs seraient typiquement fixés sur ladite roue 61 ; 17.

Il serait également possible que le mobile de débrayage comprenne un unique sautoir au lieu des deux illustrés ou bien plus de deux, par exemple trois ou quatre. Dans le cas où le mobile de débrayage comprend plus de deux sautoirs, ceux-ci sont typiquement répartis uniformément autour de l'étoile.

La tige de remontoir est destinée à être actionnable manuellement par l'utilisateur depuis l'extérieur de la boîte d'une montre.

L'invention n'est pas limitée à la mise en œuvre de certaines caractéristiques particulières qui viennent d'être décrites, comme par exemple la structure du mécanisme d'entraînement du pignon de remontoir ou les formes représentées pour les différents constituants.

Dans les deux mécanismes horlogers décrits, le débrayage est situé dans la chaine cinématique allant du pignon de remontoir à l'arbre de barillet. Dans le mécanisme horloger 1, cette chaîne cinématique est constituée, successivement, de la première roue de couronne 61, de l'ensemble 64 comprenant les sautoirs 641, 642, de l'étoile de couronne 63, de la deuxième roue de couronne 62 et du rochet 7. Dans le mécanisme horloger 10, cette chaîne cinématique est constituée, successivement, de la roue de couronne 16, du rochet 17, de l'ensemble monobloc 9 portant les sautoirs 91 et 92, et de l'étoile 18.

Dans les deux mécanismes horlogers décrits, l'armage du ressort de barillet se fait par la spire intérieure du ressort de barillet via l'arbre de barillet.

Dans les deux mécanismes horlogers décrits, les becs engagés dans l'étoile du mobile de débrayage et maintenus en appui contre cette étoile via des bras élastiques sont des sautoirs et peuvent solidariser en rotation la roue qui les porte de l'étoile quel que soit le sens de rotation relatif desdites roues et étoile. Le mobile de débrayage est donc bidirectionnel même si, en pratique, il ne fonctionnera que dans un sens correspondant au sens conduisant à l'armage du ressort de barillet. Un engrenage à dents de loups permet typiquement de ne transmettre le couple appliqué à la couronne de remontoir à la roue de couronne que lorsque celle-ci est pivotée dans un sens prédéterminé conduisant à l'armage du ressort de barillet. Le remplacement desdits sautoirs par des cliquets (fonctionnement unidirectionnel) est également tout à fait envisageable.

## Revendications

1. Mécanisme horloger (10) comprenant un mécanisme de remontoir et un barillet dans lequel la chaîne cinématique allant du pignon de remontoir (15) du mécanisme de remontoir à l'arbre (13) du barillet comprend un mobile de débrayage conçu pour débrayer lorsque le couple engendré par le ressort de barillet dépasse une certaine valeur, le mécanisme horloger étant **caractérisé en ce que** le mobile de débrayage comprend une roue (17), montée libre en rotation autour de l'arbre (13) de barillet et une étoile (18) solidaire en rotation de l'arbre (13) de barillet, coaxiales de l'arbre (13) de barillet, ainsi qu'au moins un cliquet ou sautoir (91, 92) fixé sur ladite première roue (17) et positionnant cette dernière par rapport à l'étoile (18).

2. Mécanisme horloger selon la revendication 1, **caractérisé en ce que** la roue qui porte ledit au moins un sautoir ou cliquet forme avec ce dernier un ensemble monobloc.

3. Pièce d'horlogerie comprenant un mécanisme horloger la revendication 1 ou 2.

## Patentansprüche

1. Uhrwerkmechanismus (10), der einen Aufzugmechanismus und ein Federhaus umfasst, wobei die kinematische Kette, die vom Aufzugtrieb (15) des Aufzugmechanismus zur Welle (13) des Federhauses verläuft, ein Auskupplungsdrehteil umfasst, das dazu gestaltet ist, auszukuppeln, wenn das Moment, das von der Federhausfeder erzeugt wird, einen bestimmten Wert überschreitet, wobei der Uhrwerkmechanismus **dadurch gekennzeichnet ist, dass** das Auskupplungsdrehteil ein Rad (17), das frei drehbar um die Federhauswelle (13) gelagert ist, und einen Stern (18), der drehfest mit der Federhauswelle (13) ist, die koaxial mit der Federhauswelle (13) sind, sowie mindestens einen Sperrkegel oder eine Raste (91, 92) umfasst, der bzw. die an dem ersten Rad (17) befestigt ist und dieses letztere in Bezug auf den Stern (18) positioniert.

2. Uhrwerkmechanismus nach Anspruch 1, **dadurch gekennzeichnet, dass** das Rad, das die bzw. den mindestens eine bzw. einen Raste oder Sperrkegel trägt, mit dieser bzw. diesem letzteren eine Anordnung aus einem Stück bildet.

3. Uhr, die einen Uhrwerkmechanismus nach Anspruch 1 oder 2 umfasst.

## Claims

1. Timepiece mechanism (10) comprising a winding mechanism and a barrel, wherein the kinematic chain from the winding pinion (15) of the winding mechanism to the arbor (13) of the barrel comprises a disengagement mobile designed to disengage when the torque generated by the barrel spring exceeds a certain value, the timepiece mechanism being **characterised in that** the disengagement mobile comprises a wheel (17), mounted to be freely rotatable about the barrel arbor (13), and a starwheel (18) rotationally fixed to the barrel arbor (13), the wheel and starwheel being coaxial with the barrel arbor (13), as well as at least one pawl or jumper (91, 92) fixed to said first wheel (17) and positioning the latter with respect to the starwheel (18).

2. Timepiece mechanism as claimed in claim 1, **characterised in that** the wheel which bears said at least one jumper or pawl forms therewith a single-piece assembly.

3. Timepiece comprising a timepiece mechanism as claimed in claim 1 or 2.
